# FASCICULE DE BREVET EUROPEEN

(11) **EP 1 248 164 B1**
(45) Date de publication et mention de la délivrance du brevet: **20.07.2005**
(21) Numéro de dépôt: 01201246.4
(22) Date de dépôt: 03.04.2001
(51) Int. Cl.: G04B 19/02, G04B 13/02

(54) **Mouvement pour pièce d'horlogerie**
Uhrwerk
Clockwork

(43) Date de publication de la demande: 09.10.2002
(73) Titulaire: ETA SA Manufacture Horlogère Suisse, 2540 Grenchen (CH)
(72) Inventeur: Bettelini, Marco, 2515 Prêles (CH); Schoenenberger, Theodor, 4512 Bellach (CH)
(74) Mandataire: Ravenel, Thierry Gérard Louis

(56) Documents cités:
- CH-A- 212 585
- FR-A- 2 433 194
- US-A- 4 636 087
- US-A- 5 155 712

## Description

La présente invention concerne un mouvement pour pièce d'horlogerie comportant une platine, un dispositif d'affichage à aiguilles, un train d'engrenages reliant des moyens d'entraînement auxdites aiguilles, ledit train comportant une roue d'entraînement en prise au moins indirectement avec lesdits moyens d'entraînement et solidaire d'une chaussée pivotant sur un tenon monté dans un pont de rouage, une roue à canon disposée sur la chaussée, la roue d'entraînement et la roue à canon s'étendant de part et d'autre de ladite platine. Un tel mouvement est décrit par exemple par le document FR 2 433 194.

Ce type de mouvement pour pièce d'horlogerie est courant et connu depuis longtemps. Cependant, on peut noter que les mouvements de l'art antérieur présentent certains inconvénients, auxquels la présente invention permet de remédier.

La figure 1 représente de façon schématique une partie d'un mouvement avec seconde au centre tel que décrit dans l'art antérieur. Cette figure 1 laisse apparaître les positions relatives des mobiles d'affichage de l'heure. En particulier, on distingue un mobile de seconde 101 monté à pivot dans une pierre 102, elle-même chassée dans un pont de rouage 103. L'axe 104 du mobile de seconde est disposé dans un tube de centre 105, ledit tube de centre 105 étant chassé au travers d'une platine 106. L'axe de seconde 104 comporte, dans sa partie médiane, un renflement annulaire 107 présentant un diamètre sensiblement égal au diamètre intérieur du tube de centre 105. Ledit tube de centre 105 remplit ainsi la fonction de guide radial pour l'axe de seconde 104. La chaussée 108 est montée tournante sur ledit tube de centre 105, la base de la chaussée 108 reposant sur le dessus de la platine 106. On peut noter que le tube de centre 105 remplit également une fonction de guide radial pour la chaussée 108. Le pignon de la chaussée 109 engrène avec une roue de minuterie 110, solidaire d'un pignon de minuterie 111 lequel engrène avec une roue à canon 112. Ladite roue à canon 112 est montée tournante sur la chaussée 108 qui lui sert donc de guide radial.

Un premier inconvénient que présente un tel type de mouvement apparaît de la figure 1 et concerne les fabricants de mouvements de pièces d'horlogerie, en particulier lorsqu'ils livrent ces mouvements à des clients qui les emboîtent ensuite dans des boîtes de montre de leur choix. En effet, de manière conventionnelle, tandis que l'ensemble des rouages du mouvement est enfermé entre une platine et des ponts, la roue à canon est disposé sur ladite platine, donc à l'extérieur du mouvement. De plus, étant donné que ladite roue à canon doit être libre de tourner autour de la chaussée, elle est typiquement simplement "enfilée" sur ladite chaussée, et donc libre axialement. Par conséquent, la roue à canon est susceptible de se dégager de sa prise avec le pignon de minuterie pendant le transport depuis le fabricant de mouvement chez son client. Plus précisément, au cours du procédé de montage de la pièce d'horlogerie, le cadran est généralement pressé sur le mouvement. Si, lors de cette étape, la roue à canon n'est pas correctement en prise avec le pignon de minuterie, les dents de la roue à canon peuvent se déformer du fait de leur pression contre le pignon de minuterie. Dans le cas de mouvements bon marché, la roue à canon est parfois réalisée en matière plastique et ses dents risquent alors de se casser lors de la pose du cadran, si la denture de la roue à canon n'est pas en prise correcte avec celle du pignon de minuterie. Le client est obligé, avant la pose du cadran, de procéder à un contrôle automatique ou manuel du bon positionnement de la roue à canon s'il ne veut pas risquer des dysfonctionnements de la pièce d'horlogerie, suite à des dommages causés au mouvement. Cette étape de contrôle incontournable entraîne une augmentation de la durée et du coût de la fabrication du produit fini.

De même, la roue à canon peut se dégager entièrement de la chaussée et se perdre au cours du transport des mouvements vers le poste d'emboîtage, ce qui engendre également des coûts supplémentaires de production.

Une solution connue de l'art antérieur pour remédier à ce problème consiste à ajouter une rondelle sur le tube de chaussée une fois que la roue à canon est mise en place, de façon à bloquer cette dernière axialement. Cette solution présente toutefois un inconvénient en ce qu'elle nécessite la fabrication d'une pièce supplémentaire, typiquement une rondelle, et la mise en oeuvre d'une étape supplémentaire dans le procédé de montage du mouvement, pour poser ladite rondelle.

La présente invention a donc pour but principal de pallier les inconvénients de l'art antérieur susmentionnés en fournissant un mouvement pour pièce d'horlogerie, permettant notamment d'assurer un maintien en prise de la roue à canon avec le pignon de minuterie au cours du transport des mouvements avant l'opération d'emboîtage.

A cet effet, l'invention a pour objet un mouvement pour pièce d'horlogerie conforme à l'objet défini par la revendication 1 du brevet.

La structure selon l'invention permet d'éviter que la roue à canon se dégage de la chaussée pendant l'étape de transport et donc qu'elle soit perdue ou endommagée au cours de la pose du cadran, tout en supprimant l'étape de contrôle mentionnée précédemment.

Un avantage supplémentaire de l'invention provient du fait que les moyens de retenue de la roue à canon sur le tube de chaussée font parties intégrantes de ces deux éléments. La réalisation des moyens de retenue ne nécessite donc pas la mise en oeuvre d'une étape supplémentaire, en tant que tel, dans le procédé de fabrication du mouvement.

Selon un mode de réalisation particulier de l'invention, lesdits moyens de retenue sont du type à cran. Ils peuvent notamment comporter un bourrelet et une gorge complémentaires, respectivement ménagés sur le tube de la roue à canon et sur le tube de chaussée, par exemple.

Un avantage supplémentaire de la présente invention réside dans le fait que ledit bourrelet est réalisé par une surépaisseur de matière sur le tube de la roue à canon, ladite surépaisseur étant située sensiblement au niveau auquel l'aiguille des heures est ensuite chassée. En effet, le chassage d'une aiguille donne généralement lieu à un fluage de matière sur son support qui peut s'accentuer avec le temps. Ce phénomène peut engendrer un jeu de l'aiguille par rapport à son support, voire le détachement de l'aiguille de son support. Grâce à la structure du tube de la roue à canon selon l'invention, en particulier grâce à ladite surépaisseur, le fluage de matière sur le tube est limité et un bon maintien de l'aiguille des heures est assuré dans le temps.

Un autre inconvénient que présentent les mouvements de l'art antérieur tels que celui représenté sur la figure 1 concerne les tolérances de fabrication à prendre en compte pour la réalisation des différentes pièces composant le mouvement. Plus particulièrement ici, les tolérances sur les dimensions radiales du mobile de seconde 101, du tube de centre 105, de la chaussée 108 et de la roue à canon 112 ont une grande importance. En effet, ces différentes pièces doivent à la fois être libres de tourner les unes par rapport aux autres et servir de guide radial les unes pour les autres. L'inconvénient d'une telle structure est que les incertitudes sur les dimensions radiales d'une pièce, directement liées aux tolérances admises par le fabricant, vont s'ajouter aux incertitudes radiales existant sur la pièce suivante, et ainsi de suite. Globalement, la somme de toutes ces incertitudes peut conduire à un produit fini présentant une qualité de fabrication médiocre, du fait d'un jeu radial important de l'axe de rotation de l'aiguille des heures par exemple.

Une solution évidente permettant de remédier à ce problème consiste à réduire les tolérances admises dans la fabrication des pièces du mouvement, ce qui a pour conséquence de limiter les incertitudes radiales et donc le jeu final de l'axe de l'aiguille des heures. Cependant une limitation des tolérances, même faible, engendre des surcoûts de production importants, ce qui ne convient pas pour la fabrication de mouvements bon marché.

La présente invention a donc également pour but de pallier les inconvénients de l'art antérieur susmentionnés en fournissant un mouvement pour pièce d'horlogerie présentant une qualité de fabrication acceptable à un faible prix de revient.

A cet effet, l'invention a également pour objet un mouvement pour pièce d'horlogerie du type mentionné plus haut, caractérisé par le fait qu'il ne comporte pas de tube de centre et qu'il est prévu un épaulement annulaire sur la platine du mouvement servant de guide radial à la roue à canon. De cette façon l'incertitude radiale globale est fortement abaissée par rapport à celle des mouvements de l'art antérieur dans la mesure où une pièce, et donc l'incertitude qui l'accompagne, ont été supprimées. Il convient de rappeler ici l'importance économique que représente le simple fait de supprimer une pièce dans un mouvement, plus particulièrement lorsqu'il s'agit d'un mouvement bon marché fabriqué à au moins plusieurs centaines de milliers voire plusieurs millions d'exemplaires.

En outre, les diverses incertitudes susmentionnées ont été en partie dissociées dans la mesure où la chaussée ne remplit plus la fonction de guide radial pour la roue à canon. De ce fait, le jeu radial existant au niveau de la roue à canon ne dépend absolument pas des incertitudes radiales inhérentes à la fabrication du mobile de seconde et de la chaussée. Ainsi, le jeu radial de l'axe de rotation de l'aiguille des heures peut être convenablement maîtrisé, indépendamment des incertitudes existant au niveau du mobile de seconde et de la chaussée.

L'invention sera mieux comprise à l'aide de la description suivante d'un exemple d'exécution en référence aux dessins annexés dans lesquels:
- la figure 2 est une vue de dessus d'un mode de réalisation particulier de la roue à canon selon l'invention;
- la figure 3 est une vue en coupe transversale d'une partie du mouvement pour pièce d'horlogerie selon la ligne III-III de la figure 2.

Comme cela apparaît sur la figure 2, la roue à canon 1 présente une structure conventionnelle. Trois extensions radiales 2 relient la roue dentée 3 au canon 4. Dans le mode de réalisation particulier représenté sur la figure 2, on constate que trois bras 5, sensiblement en forme d'arcs de cercle, s'étendent chacun à partir d'une desdites extensions radiales 2. Ces bras 5 ont pour fonction de réguler le positionnement axial relatif de la roue à canon 1 et de la chaussée (non représentée sur cette figure) permettant ainsi de se passer d'un ressort clinquant, habituellement utilisé pour assurer cette fonction.

La figure 2 laisse également apparaître les caractéristiques particulières de la roue à canon 1, à savoir le fait que l'intérieur de son canon 4 comporte un bourrelet annulaire 6.

La figure 3 permet de mieux comprendre l'intérêt dudit bourrelet 6 puisqu'il s'y trouve représenté dans sa position de service, c'est-à-dire lorsque la roue à canon 1 est disposée sur la chaussée 7.

Le mouvement pour pièce d'horlogerie visible en partie sur cette figure est du type avec seconde au centre. On y distingue notamment un pont de rouage 8 et une platine 9 définissant une cage dans laquelle se trouve l'essentiel du mouvement. Le pont de rouage 8 porte des pierres 10, dans lesquelles sont montés à pivot des mobiles. On distingue en particulier un mobile de seconde 11 au centre et un mobile de minuterie 12. Le mobile de seconde 11 est entraîné par un pignon d'échappement (non représenté) par le biais de la roue de seconde 13. Le pignon de seconde 14 engrène avec une roue moyenne (non représentée) solidaire d'un pignon de moyenne (non représenté) se trouvant en prise avec la roue d'entraînement 15, montée à friction sur la chaussée 7. La chaussée 7, disposée directement sur le mobile de seconde 11, transmet alors son mouvement de rotation à la minuterie 12 via la roue de minuterie 16. Le guidage radial de la chaussée 7 est réalisé directement par le mobile de seconde 11, via deux bourrelets annulaires 17 ménagés sur l'axe de seconde 18. Le pignon de minuterie 19, traversant un orifice 20 ménagé à travers la platine 9, est en prise avec la roue à canon 1, disposée sur le dessus de ladite cage, et lui communique son mouvement de rotation.

On distingue nettement sur la figure 3 que ladite roue à canon 1 est montée libre à rotation sur la chaussée 7. La roue à canon 1 et la chaussée 7 comportent respectivement des moyens complémentaires pour retenir axialement ladite roue à canon 1 sur la chaussée 7, notamment lors des étapes de transport. Lesdits moyens complémentaires sont du type à cran, plus précisément, le tube de chaussée 21 comporte en regard du bourrelet 6 de la roue à canon 1 une gorge annulaire 22 de forme complémentaire.

La face externe de la platine 9 comporte en outre un épaulement annulaire 23 servant de guide de positionnement radial à ladite roue à canon 1.

On comprend que la roue à canon 1 est mise en place sur la chaussée 7 par "clipsage", c'est-à-dire par déformation élastique de matière. En effet, la roue à canon 1 est d'abord enfilée sur la chaussée 7 jusqu'à ce que le bourrelet 6 de la roue à canon bute sur un bourrelet 23 situé immédiatement au-dessus de la gorge 22 du tube de chaussée 21. A ce stade, une légère pression sur la roue à canon 1 entraîne la déformation élastique du canon 4, permettant au bourrelet 6 de franchir ledit bourrelet 23 et de venir se loger dans la gorge 22, ce qui assure la mise en place de ladite roue à canon 1 sur la platine 9. Ceci a pour conséquence que ladite roue à canon 1 ne peut se dégager toute seule de son emplacement lors de son transport. On peut noter que l'étape de mise en place de la roue à canon 1 sur la chaussée 7 ne nécessite pas de modification du procédé de montage classique, du fait de la simplicité et de l'ingéniosité des moyens de retenue 6, 22.

On peut noter un détail supplémentaire de la structure de la roue à canon 1. Comme cela a été signalé précédemment, le bourrelet annulaire 6 ménagé dans le tube 4 de la roue à canon 1 est constitué par une surépaisseur de matière et non simplement par déformation. Cette caractéristique a pour conséquence importante que le fluage de matière qui a lieu, au moment de la pose de l'aiguille des heures (non représentée), est localisé au niveau de ladite surépaisseur. La déformation subie par la roue à canon 1 lors de cette étape de montage se limite donc à cette région. De plus, une fois l'aiguille en place, le fluage de matière se poursuit lentement au cours du temps et l'existence de ladite surépaisseur, disposée au même niveau que l'aiguille, confère au positionnement de l'aiguille une meilleure tenue dans le temps que dans le cas d'un tube de roue à canon classique.

On peut également prévoir, selon une variante de réalisation, d'inverser ladite structure de fixation à cran en ménageant le bourrelet 6 sur la chaussée 7 et la gorge 22 sur la roue à canon 1, bien que cette alternative soit moins avantageuse que celle décrite ci-dessus. En effet, dans ce cas de figure, l'avantage, décrit ci-dessus, provenant de l'existence d'une surépaisseur de matière sur le tube 4 de la roue à canon 1 est perdu, ce qui a pour conséquence une diminution du bon maintien de l'aiguille des heures au cours du temps.

Selon un mode particulier de réalisation, le mobile de minuterie 12 est préférentiellement réalisé en acier, laiton ou matière plastique, tandis que la chaussée 7 est réalisée en acier ou laiton et que la roue à canon 1 est réalisée en matière plastique, tel que du polyoxyméthylène ou un polyacétal. Ces exemples de matériaux ne sont, bien entendu, pas limitatifs et l'homme de l'art pourra employer tout autre matériau susceptible d'assurer les mêmes fonctions.

Il convient de remarquer en outre les caractéristiques particulières du mouvement pour pièce d'horlogerie selon l'invention, également visibles sur la figure 3. On peut tout d'abord noter que du fait de l'absence de tube de centre, l'incertitude sur les dimensions radiales liée à cette pièce est supprimée par rapport aux mouvements de l'art antérieur comportant un tube de centre. Le fait d'avoir une pièce de moins par rapport aux mouvements de l'art antérieur constitue également un avantage d'ordre économique dans la mesure où cela contribue à abaisser le prix de revient du mouvement. Cette économie comporte deux aspects, puisque d'une part le fabricant doit fabriquer une pièce de moins qu'à son habitude et que d'autre part le procédé de montage comporte une étape de moins.

En outre, comme cela a été décrit plus haut, la roue à canon 1 est guidée radialement par un épaulement annulaire 23 ménagé sur le dessus de la platine 9 et non plus par la chaussée 7, comme c'est typiquement le cas dans l'art antérieur. Le fait d'avoir des incertitudes importantes sur les dimensions radiales de l'axe de seconde 18 et du tube de chaussée 21 n'a plus d'influence sur la libre rotation de la roue à canon 1 grâce à la structure selon l'invention, visible sur la figure 3. Cette particularité permet au fabricant de se contenter de tolérances relativement élevées en ce qui concerne les dimensions radiales de l'axe de seconde 18, du tube de chaussée 21 et du tube 4 de la roue à canon 1. Cet avantage technique contribue également à abaisser le prix de revient du mouvement selon l'invention et permet ainsi de réaliser des mouvements bon marché.

La description qui précède correspond à des modes de réalisation préférés de l'invention et ne saurait en aucun cas être considérée comme limitative, en ce qui concerne plus particulièrement la nature des matériaux utilisés.

En outre, le mouvement décrit ici est du type avec seconde au centre mais on peut évidemment adapter la structure selon l'invention à un mouvement sans seconde au centre, où le mobile de seconde est simplement remplacé par un tenon central.

On comprendra que l'invention n'est nullement limitée à cette seule réalisation et qu'elle peut avantageusement être appliquée à toute pièce d'horlogerie électronique ou électromécanique comportant au moins un affichage du type analogique.

## Revendications

1. Mouvement pour pièce d'horlogerie comportant une platine (9), un dispositif d'affichage à aiguilles, un train d'engrenages reliant des moyens d'entraînement (1, 7, 11, 12) auxdites aiguilles, ledit train comportant une roue d'entraînement (15) en prise au moins indirectement avec lesdits moyens d'entraînement et solidaire d'une chaussée (7) pivotant sur un tenon (18) monté dans un pont de rouage (8), une roue à canon (1) disposée autour de la chaussée (7), la roue d'entraînement (15) et la roue à canon (1) s'étendant de part et d'autre de ladite platine (9), **caractérisé en ce que** la roue à canon (1) est pivotée sur la platine (9), **en ce que** la roue à canon (1) et la chaussée (7) comprennent respectivement des moyens complémentaires (6, 22) pour retenir axialement la roue à canon (1) sur la chaussée (7), la roue à canon (1) étant libre à rotation par rapport à la chaussée (7).

2. Mouvement pour pièce d'horlogerie selon la revendication 1, **caractérisé en ce que** lesdits moyens de retenue (6, 22) sont du type à cran.

3. Mouvement pour pièce d'horlogerie selon la revendication 2, **caractérisé en ce que** lesdits moyens de retenue comportent un bourrelet (6) et une gorge (22) annulaires complémentaires dont l'un est ménagé sur la chaussée (7) et l'autre sur la roue à canon (1).

4. Mouvement pour pièce d'horlogerie selon la revendication 3, **caractérisé en ce que** ledit bourrelet (6) et ladite gorge (22) sont respectivement ménagés sur la roue à canon (1) et sur la chaussée (7).

5. Mouvement pour pièce d'horlogerie selon la revendication 3 ou 4, **caractérisé en ce que** ledit bourrelet annulaire (6) est constitué par une surépaisseur de matière de la roue à canon (1).

6. Mouvement pour pièce d'horlogerie selon l'une quelconque des revendications précédentes, **caractérisé en ce que** la platine (9) comporte un épaulement annulaire (23) servant de guide radial à la roue à canon (1).

7. Mouvement pour pièce d'horlogerie selon l'une quelconque des revendications précédentes, **caractérisé en ce que** la roue à canon (1) est réalisée en matière plastique.

8. Mouvement pour pièce d'horlogerie selon l'une des revendications précédentes, **caractérisé en ce qu'**il comprend en outre un mobile de seconde (11) et **en ce que** ledit tenon est l'axe (18) dudit mobile de seconde (11).

## Patentansprüche

1. Uhrwerk für Zeitmessgerät, das eine Platine (9), eine Anzeigevorrichtung mit Zeigern und einen Getriebezug, der Antriebsmittel (1, 7, 11, 12) mit den Zeigern verbindet, umfasst, wobei der Zug ein Antriebsrad (15), das zumindest indirekt mit den Antriebsmitteln in Eingriff und mit einem Trieb (7) einstückig ausgebildet ist, der an einem Zapfen (18) schwenkt, der in einer Räderwerkbrücke (8) angebracht ist, und ein Hülsenrad (1), das um den Trieb (7) angeordnet ist, umfasst, wobei sich das Antriebsrad (15) und das Hülsenrad (1) beiderseits der Platine (9) erstrecken, **dadurch gekennzeichnet, dass** das Hülsenrad (1) an der Platine (9) schwenkbar ist und dass das Hülsenrad (1) und der Trieb (7) jeweilige komplementäre Mittel (6, 22) umfassen, um das Hülsenrad (1) an dem Trieb (7) axial zu halten, wobei das Hülsenrad (1) in Bezug auf den Trieb (7) frei drehbar ist.

2. Uhrwerk für Zeitmessgerät nach Anspruch 1, **dadurch gekennzeichnet, dass** die Haltemittel (6, 22) vom Rastentyp sind.

3. Uhrwerk für Zeitmessgerät nach Anspruch 2, **dadurch gekennzeichnet, dass** die Haltemittel einen Wulst (6) und eine Kehle (22), die ringförmig und komplementär sind, umfassen, wovon eines an dem Trieb (7) und das andere an dem Hülsenrad (1) ausgebildet ist.

4. Uhrwerk für Zeitmessgerät nach Anspruch 3, **dadurch gekennzeichnet, dass** der Wulst (6) und die Kehle (22) am Hülsenrad (1) bzw. am Trieb (7) ausgebildet sind.

5. Uhrwerk für Zeitmessgerät nach Anspruch 3 oder 4, **dadurch gekennzeichnet, dass** der ringförmige Wulst (6) durch eine erhöhte Materialdicke des Hülsenrades (1) gebildet ist.

6. Uhrwerk für Zeitmessgerät nach einem der vorhergehenden Ansprüche, **dadurch gekennzeichnet, dass** die Platine (9) eine ringförmige Schulter (23) aufweist, die als radiale Führung des Hülsenrades (1) dient.

7. Uhrwerk für Zeitmessgerät nach einem der vorhergehenden Ansprüche, **dadurch gekennzeichnet, dass** das Hülsenrad (1) aus Kunststoff verwirklicht ist.

8. Uhrwerk für Zeitmessgerät nach einem der vorhergehenden Ansprüche, **dadurch gekennzeichnet, dass** es außerdem einen Sekundenantrieb (11) umfasst und dass der Zapfen die Welle (18) des Sekundenantriebs (11) ist.

## Claims

1. Timepiece movement including a plate (9), a display device with hands, a gear train connecting drive means (1, 7, 11, 12) to said hands, said train including a drive wheel (15) meshed at least indirectly with said drive means and secured to a cannon-pinion (7) pivoting on a post (18) mounted in a gear train bar (8), an hour wheel (1) arranged around the cannon-pinion (7), the drive wheel (15) and the hour wheel extending on either side of said plate (9), **characterized in that** the hour wheel (1) is pivoted on the plate (9), **in that** the hour wheel (1) and the cannon-pinion (7) respectively include complementary means (6, 22) for holding the hour wheel (1) axially on the cannon-pinion (7), the hour wheel (1) being free to rotate with respect to the cannon-pinion (7).

2. Timepiece movement according to claim 1, **characterized in that** said holding means (6, 22) are of the snap-fitting type.

3. Timepiece movement according to claim 2, **characterized in that** said holding means include complementary annular bulge (6) and groove (22) one of which is arranged on the cannon-pinion (7) and the other on the hour wheel (1).

4. Timepiece movement according to claim 3, **characterized in that** said bulge (6) and said groove (22) are respectively arranged on the hour wheel (1) and the cannon-pinion (7).

5. Timepiece movement according to claim 3 or 4, **characterized in that** said annular bulge (6) is formed of an over-thickness of material of the hour wheel (1).

6. Timepiece movement according to any one of the preceding claims, **characterized in** said the plate (9) includes an annular shoulder (23) acting as a radial guide for the hour wheel (1).

7. Timepiece movement according to any one of the preceding claims, **characterized in that** the hour wheel (1) is made of plastic material.

8. Timepiece movement according to any of the preceding claims, **characterized in that** it further includes a seconds wheel set (11) and **in that** said post is the arbour (18) of said seconds wheel set (11).
